# EUROPÄISCHE PATENTSCHRIFT

(11) **EP 0 972 586 B1**
(45) Veröffentlichungstag und Bekanntmachung des Hinweises auf die Patenterteilung: **20.08.2003**
(21) Anmeldenummer: 99111752.4
(22) Anmeldetag: 18.06.1999
(51) Int. Cl.: B21D 43/05

(54) **Vefahren zur Steuerung des Antriebs einer Grossteilstufenpresse und Vorrichtung zur Durchführung des Verfahrens**
Method of drive controlling a transfer press for big pieces and apparatus for executing the process
Procédé pour la commande d' actionnement d'une presse de transfert pour grandes pièces et dispositif pour réaliser ce procédé

(30) Priorität: 15.07.1998 DE 19831623
(43) Veröffentlichungstag der Anmeldung: 19.01.2000
(73) Patentinhaber: Müller Weingarten AG, D-88250 Weingarten (DE)
(72) Erfinder: Harsch, Erich, 88250 Weingarten (DE); Reichenbach, Rainer, 88281 Schlier (DE)
(74) Vertreter: Patentanwälte Eisele, Otten, Roth & Dobler

(56) Entgegenhaltungen:
- EP-A- 0 671 228
- EP-A- 0 689 887
- US-A- 5 388 952
- PATENT ABSTRACTS OF JAPAN vol. 013, no. 076 (M-800), 21. Februar 1989 (1989-02-21) -& JP 63 273530 A (KOMATSU LTD), 10. November 1988 (1988-11-10)

## Beschreibung

Die Erfindung betrifft eine Einrichtung zur Steuerung des Antriebs einer Großteilstufenpresse mit Saugerbalkentransfer nach dem Oberbegriff des Anspruchs 1.

### Stand der Technik:

Großteilstufenpressen werden zur Herstellung von großen Blechteilen für die Kraftfahrzeugindustrie verwendet, wie zum Beispiel zur umformtechnischen Herstellung eines Kfz-Daches, einer Bodengruppe oder großwandigen Seitenteilen. Dabei werden die Blechteile durch mehrere Bearbeitungsstationen transportiert, in denen jeweils ein weiterer Umformschritt am Werkstück vorgenommen wird. Der Transport der Werkstücke erfolgt mittels Umsetzeinrichtungen, wobei man zwischen einem räumlich zweidimensionalen Saugerbalkentransport oder einem dreidimensionalen Greiferschienentransport unterscheidet.

Beim Saugerbalkentransfer wird die Bewegungsbahn der Saugerbalken durch eine Horizontal- und Vertikalbewegung erzeugt. Diese Bewegungen werden wegen dem kleinen Sicherheitsabstand zum Werkzeug und wegen den hohen Beschleunigungen in der Regel mit mechanischen Kurvengetrieben erzeugt (DE 38 24 058 C1). Die rein mechanischen Horizontal- und Vertikalbewegungen haben den Nachteil, daß der Bewegungsablauf der Transportbahnen nicht oder nur kaum verändert werden können. Ggf. kann der Hebehub durch Verändern von Hebelradien im Transportgestänge bedingt geändert werden.

Zur Herstellung von flachen, großflächigen Teilen, wie zum Beispiel das Dach eines Kraftfahrzeugs wird eine Transportkurve mit nur kleinem Hebehub benötigt, um das flache Werkstück vom Unterwerkzeug abzuheben. Dabei können große Überschneidungen zwischen der Hebebewegung und der Vorschubbewegung vorgenommen werden, wobei die Beschleunigungen am Werkstück gering gehalten werden können. Demgegenüber kann bei der Herstellung von tiefen, steilwandigen Teilen nur eine geringere oder ggf. keine Bewegungsüberschneidung zwischen Hebehub und Vorschub erfolgen, da daß Werkstück erst über den Hebehub vom Werkzeug kollisionsfrei losgelöst werden muß. Um in den Taktzeiten der Presse zu bleiben, sind dann hohe Beschleunigungen während der Vorschubbewegung am Werkstück erforderlich.

Um die vorgenannten Nachteile zu vermeiden, wurde bereits vorgeschlagen, die Hubkurve unabhängig von der Vorschubbewegung zu gestalten, wobei sowohl der Hub als auch der Ausfahrwinkel, d. h. Hub- und Vorschubbewegung variiert werden kann. Aus der EP 0 754 509 A 1 ist es bekannt, die Horizontalbewegung über ein mechanisches Kurvengetriebe anzutreiben und die Vertikalbewegung über Servo- gesteuerte Elektroantriebe durchzuführen. Dabei können Hebehübe und Bewegungswinkel, diese auch bezogen auf den Kurbelwinkel der Presse, und damit die Bewegungsbahn der Saugerbalken verändert werden. Aufgrund der mechanisch angetriebenen Horizontalbewegung beim zitierten Stand der Technik können die Sauerbalken vorzugsweise beim Niedergang der Stößel auch zwangsweise aus dem Werkzeug herausgefahren werden, was die Kollisionssicherheit bei einer Fehlsteuerung in den elektronischen Kurvenantrieb für die Hub- und Senkbewegung erhöht.

Nachteilig an der bekannten Einrichtung gemäß EP 0 754 509 ist die Tatsache, daß die Bewegungsfreiheit für das Werkstück nur durch den elektronischen Hubantrieb verbessert wird. Eine etwaige Schwenkbewegung des Werkstücks ist zwar aus mechanischen Antrieben über Längsgestänge und pressengesteuerte Kurvenantrieben bekannt (DE 41 10 215). Dies hat jedoch wiederum den Nachteil, daß die Bewegungsbahnen wenig verändert werden können. Aus der EP 0 499 901 sind auch kurvengesteuerte Verstellmittel unmittelbar an den Transportwagen für die Saugerbalken vorgesehen, um gewisse Schwenkbewegungen der Saugerbalken durchzuführen. Auch dies erfordert einen Austausch der mechanischen Steuerkurven zur Veränderung der Schwenkbewegung.

Weiterhin zeigt die EP 0 818 254 A2 oder die EP-A-0 671 228, welche den nächstkommenden Stand der Technik für den Gegenstand der Ansprnchs 1 darstellt, eine Anordnung für eine Quertraverse bzw. einem Saugerbalken, dessen Verschwenkung mittels Servomotoren durchgeführt wird. Dabei ist ein direkter Anbau von wenigstens einem Servomotor mit Getriebe pro Saugerbalken vorgesehen.

### Aufgabe und Vorteile der Erfindung:

Der Erfindung liegt die Aufgabe zugrunde, eine Einrichtung zur Steuerung des Antriebs für eine Großteilstufenpresse vorzuschlagen, bei welcher ein Höchstmaß an Variabilität der Bewegungsabläufe zur Anpassung an verschiedensten Geometrien des Werkstücks ermöglicht wird. Dabei soll der Vorteil der Kollisionssicherheit des starren Bewegungsablaufes eines kurvenangetriebenen Transfers mit den Vorteilen eines flexiblen elektronischen Transfers verbunden werden. Innerhalb der GT-Presse sollen je nach Bearbeitungsfortschritt die verschiedensten Bewegungsabläufe zur Umsetzung verschiedenster Blechgeometrien erzeugt werden.

Diese Aufgabe wird ausgehend vom Oberbegriff des Anspruchs 1 durch die kennzeichnenden Merkmale des Anspruchs 1 gelöst.

In den Unteransprüchen sind vorteilhafte und zweckmäßige Weiterbildungen des Anspruchs 1 wiedergegeben.

Die Erfindung geht von dem Kerngedanken aus, daß innerhalb einer GT-Presse Verfahrensabläufe stattfinden, die die unterschiedlichsten Umsetzbewegungen erfordern. Dabei ist die Erkenntnis wichtig, daß die Umformung am Werkstück erst nach dem Transport durch die gesamte Länge der GT-Presse die gewünschte Gestaltung annimmt. So kann beispielsweise in der ersten Bearbeitungsstufe ein Umformvorgang stattfinden, der nur eine sehr geringe Vertikalbewegung beim Abheben des Werkstücks vom Unterwerkzeug erfordert, so daß eine rasche Überlagerung der Hub- und Vorschubbewegung erfolgen kann. Zu einem sehr viel späteren Zeitpunkt kann der Umformvorgang innerhalb der gleichen GT-Presse zu sehr tiefen und steilwandigen Blechteilen führen, die mit einer sehr viel größeren Vertikalbewegung und ggf. auch Schwenkbewegung aus dem Unterwerkzeug entnommen werden müssen, bevor die eigentliche Vorschubbewegung in horizontaler Richtung erfolgt. Der Idealfall ist eine Kombination aller Bewegungen, d. h. Hub- und Vorschubbewegung bei gleichzeitiger Schwenkbewegung, um das Werkstück in optimaler Weise aus dem Werkzeug herauszunehmen und in eine günstige Transportposition mit möglichst geringen Beschleunigungswerten zu bringen. Dabei soll aufgrund der Betriebssicherheit nicht auf einen mechanischen Vorschub verzichtet werden, der im Takt der Umformmaschine die Horizontalbewegung der Umsetzeinrichtung steuert, wobei die Längsbewegung vorzugsweise durch Transportwagen auf den Laufschienen erfolgt und die Laufwagen über mechanische Gestänge angetrieben werden, die ihrerseits mittels Kurvenfolgerhebel von der Pressensteuerung angetrieben werden (siehe EP 0 754 509). Die Saugerbalken bzw. Quertraversen sind an den Laufwagen befestigt.

Maßgeblich für die vorliegende Erfindung ist die Kombination des mechanischen Längsantriebs bzw. Horizontalantrieb sowohl mit dem Vertikalantrieb über programmierbare Elektroantriebe als auch über einen programmierbaren Schwenkantrieb für die Saugerbalken, um eine optimale Ein- und Ausfahrsituation am Werkstück zu erzielen. Hierdurch werden variable elektronische Kurven erzeugt, da die variable Hubbewegung und die Schwenkbewegung am Saugerbalken zu einer optimalen Anpassung der jeweiligen Werkstückgeometrie in der jeweiligen Bearbeitungsstufe führt, so daß der Bewegungsablauf für den Umsetzvorgang optimiert werden kann. Innerhalb der GT-Presse können deshalb von Stufe zu Stufe die unterschiedlichsten Bewegungsabläufe bei der Umsetzbewegung stattfinden und frei programmiert werden. Dabei bleibt die Betriebssicherheit aufgrund des mechanischen Vorschubantriebs vollständig erhalten, der insbesondere auch zur Entfernung der Saugerbalken aus dem Gefahrenbereich der Bearbeitungsstufen dient.

Die Vertikalantriebe können über eine Längswelle miteinander verbunden werden. Durch diese Ausführung wird auch dann ein störungsfreier Bewegungsablauf gewährleistet, wenn ein einzelner Vertikalantrieb ausfällt.

Die Antriebsmotoren für den Schwenkantrieb können vorzugsweise in den Vorschubhebeln selbst angeordnet sein. Damit beim Vorschub keine Relativbewegungen entstehen, können die Antriebsmotoren auch drehbar mit Festpunkten zum Kurvenkasten im Antriebshebel gelagert sein.

### Beschreibung eines Ausführungsbeispiels

In der Figur sind die beiden ersten Umformstufen einer Großteilstufenpresse 1 mit Saugerbalkentransfer 2 dargestellt.

Der Vorschubantrieb des Transfers 2 erfolgt über offene oder wie hier dargestellt geschlossene Vorschubkurven 3 und Vorschubhebel4. In den Vorschubhebeln 4 sind elektronisch gesteuerte Getriebemotoren 5 für die Schwenkbewegungen drehbar gelagert. Über Drehmomentenstützen 6 besteht eine Verbindung zu den parallel zum Vorschubhebel 4 angeordneten Laschen 7 mit festem Lagerpunkt 8 im Kuvenkasten 9. Die Antriebe 10 der Vertikalbewegung sind über Längswelle 11 miteinander verbunden. Hierdurch kann auch dann ein störungsfreier Bewegungsablauf gewährleistet sein, wenn ein einzelner Vertikalantrieb ausfällt.

### Bezugszeichenliste:

- 1: Großteilstufenpresse
- 2: Saugerbalkentransfer
- 3: Vorschubkurven
- 4: Vorschubhebel
- 5: Getriebemotoren
- 6: Drehmomentenstütze
- 7: Lasche
- 8: Fester Lagerpunkt
- 9: Kurvenkasten
- 10: Antriebe
- 11: Längswelle

## Patentansprüche

1. Umsetzeinrichtung für eine Großteilstufenpresse (GT-Presse) (1) mit Saugerbalkentransfer (2) für die Umsetzung insbesondere großer, flacher und/oder steilwandiger Blechteile, mit der GT-Presse (1) durchsetzenden Laufschienen, die über, mit Saugern bestückte Quertraversen (Saugerbalken) zur Aufnahme und zum Transport der Blechteile direkt oder über Laufwagen auf den Laufschienen miteinander verbunden sind, wobei die Horizontalbewegung der Saugerbalken über ein, mit dem Pressenantrieb gekoppeltes mechanisches Kurvengetriebe mit Schubhebelantrieb und die Vertikalbewegung der Saugerbalken über einen an die Laufschienen bzw. an die Saugerbalken angreifenden elektrischen Antrieb erfolgt, wobei weiterhin der mechanisch durch den Pressenantrieb vorgegebenen Horizontalbewegung der Saugerbalken gleichzeitig eine variabel geregelte oder gesteuerte Vertikalbewegung sowie eine um die Längsachse der Saugerbalken mittels eines elektronisch programmierbaren Elektroantriebs erfolgende Schwenkbewegung überlagert ist und wobei die elektronisch geregelte oder gesteuerte Vertikal- und/oder Schwenkbewegung des Saugerbalkens in Abhängigkeit des Transportfortschritts bzw. der Werkstückgeometrie innerhalb der GT-Presse (1) erfolgt, **dadurch gekennzeichnet, daß** der elektronisch programmierbare Elektroantrieb zur Durchführung der Schwenkbewegung der Saugerbalken in dem Vorschubhebel bzw. dem Vorschubgestänge für die Durchführung der Längsbewegung der Saugerbalken angeordnet ist.

2. Vorrichtung nach Anspruch 1, **dadurch gekennzeichnet, daß** der Antriebsmotor (5) für die Durchführung der Schwenkbewegung der Saugerbalken drehbar mit Festpunkten zum Kurvenkasten im Antriebshebel (4) gelagert ist.

3. vorrichtung nach Anspruch 1 oder 2, **dadurch gekennzeichnet, daß** die Vertikalantriebe (10) über Längswellen (11) miteinander verbunden sind.

## Claims

1. Transfer device for a large part progressive press (LP press) (1) comprising a suction beam transfer mechanism (2) for transferring in particular large, flat and/or steep-walled sheet metal parts, with runners penetrating the LP press (1) which are connected to one another via cross-beams (suction beams) fitted with suction devices for receiving and conveying the sheet metal parts directly or via bogie trucks onto the runners, wherein the suction beams are moved horizontally via a mechanical cam gearing with push-lever drive coupled to the press drive and the suction beams are moved vertically via an electric drive acting on the runners or on the suction beams, wherein a variably adjusted or controlled vertical movement and a pivotal movement taking place about the longitudinal axis of the suction beams by means of an electronically programmable electric drive is simultaneously also superimposed on the horizontal movement of the suction beams mechanically preset by the press drive and wherein the electronically adjusted or controlled vertical and/or pivotal movement of the suction beam takes place as a function of the conveying progress or the workpiece geometry within the LP press (1), **characterised in that** the electronically programmable electric drive for carrying out the pivotal movement of the suction beams is arranged in the feed lever or the feed lever system to carry out the longitudinal movement of the suction beams.

2. Device according to claim 1, **characterised in that** the drive motor (5) for carrying out the pivotal movement of the suction beams is rotatably mounted in the drive lever (4) with fixed points to the cam box.

3. Device according to claim 1 or 2, **characterised in that** the vertical drives (10) are connected to one another via longitudinal shafts (11).

## Revendications

1. Dispositif de déplacement pour une presse à étages pour grandes pièces (1) ayant un dispositif de transfert à barre d'aspiration (2) pour le changement de place en particulier de grandes pièces de tôle plates et/ou à paroi pentue, des rails de roulement traversant la presse pour grandes pièces (1), qui sont reliés ensemble via des traverses transversales équipées de dispositifs d'aspiration (barres d'aspiration) pour recevoir et pour transporter les pièces de tôle directement ou par l'intermédiaire de chariots sur les rails de roulement, le mouvement horizontal des barres d'aspiration étant effectué par l'intermédiaire d'une transmission à came mécanique couplée à l'entraînement de presse ayant un entraînement à levier d'avance, et le mouvement vertical des barres d'aspiration étant effectué par l'intermédiaire d'un entraînement électrique engageant les rails de roulement ou les barres d'aspiration, un mouvement vertical commandé ou réglé de façon variable ainsi qu'un pivotement effectué autour de l'axe longitudinal des barres d'aspiration au moyen d'un entraînement électrique électroniquement programmable étant superposés par ailleurs simultanément au mouvement horizontal, prédéfini mécaniquement par l'entraînement de presse, des barres d'aspiration et le pivotement et/ou le mouvement vertical commandé ou réglé de façon électronique de la barre d'aspiration étant effectué de façon dépendant de l'avancée du transport ou de la géométrie de la pièce à l'intérieur de la presse pour grandes pièces (1),
**caractérisé en ce que** l'entraînement électrique électroniquement programmable pour effectuer le mouvement pivotant des barres d'aspiration est agencé dans le levier d'avance ou dans la tringlerie d'avance pour effectuer le déplacement longitudinal des barres d'aspiration.

2. Dispositif selon la revendication 1,
**caractérisé en ce que** le moteur d'entraînement (5) pour effectuer le mouvement pivotant des barres d'aspiration est monté de façon rotative avec des points fixes par rapport au caisson de came dans le levier d'entraînement (4).

3. Dispositif selon la revendication 1 ou 2,
**caractérisé en ce que** les entraînements verticaux (10) sont reliés ensemble par l'intermédiaire d'arbres longitudinaux (11).
